# EUROPÄISCHE PATENTSCHRIFT

(11) **EP 3 077 602 B1**
(45) Veröffentlichungstag und Bekanntmachung des Hinweises auf die Patenterteilung: **18.11.2020**
(21) Anmeldenummer: 14809747.0
(22) Anmeldetag: 01.12.2014
(51) Int. Cl.: E04B 2/74, E06B 1/60, E06B 3/66, E06B 3/54

(54) **WANDKONSTRUKTION MIT EINEM SCHEIBENVERBUND UND VERFAHREN ZUR HERSTELLUNG EINER WANDKONSTRUKTION MIT SCHEIBENVERBUND**
WALL STRUCTURE HAVING A PANEL ASSEMBLY AND METHOD FOR PRODUCING A WALL STRUCTURE HAVING A PANEL ASSEMBLY
CONSTRUCTION DE PAROI PRÉSENTANT UN VITRAGE COMPOSITE ET PROCÉDÉ POUR LA FABRICATION D'UNE CONSTRUCTION DE PAROI PRÉSENTANT UN VITRAGE COMPOSITE

(30) Priorität: 02.12.2013 CH 19912013
(43) Veröffentlichungstag der Anmeldung: 12.10.2016
(73) Patentinhaber: SAINT-GOBAIN GLASS FRANCE, 92400 Courbevoie (FR)
(72) Erfinder: COMETTA, Reto, CH-3212 Gurmels (CH); JOSS, Christian, CH-3324 Hindelbank (CH)
(74) Vertreter: Frei Patent Attorneys
(86) Internationale Anmeldenummer: PCT/CH2014/000170
(87) Internationale Veröffentlichungsnummer: WO 2015/081454

(56) Entgegenhaltungen:
- EP-A1- 3 023 035
- DE-A1- 19 507 277
- DE-C1- 10 134 396
- DE-U1-202009 003 308
- DE-U1-202009 009 907
- JP-A- S5 829 991

## Beschreibung

Die Erfindung bezieht sich auf das Gebiet des Trockenbaus. Sie bezieht sich im Speziellen auf eine Wandkonstruktion mit einem Lichtdurchtrittsbereich und einem Wandbereich. Sie bezieht sich ausserdem auf ein Verfahren zur Herstellung einer solchen Wandkonstruktion.

Wandkonstruktionen mit einer Unterkonstruktion und einer Beplankung sind auch als so genannte Trockenbauwände bekannt. Es ist möglich, Fenster mit einem Rahmen in eine Trockenbauwand einzulassen. Die Fenster, für einen Lichteinfall und/oder zum Durchschauen, müssen jedoch umständlich in einen Rahmen von einem Spezialisten wie beispielsweise einem Fensterbauer in die Trockenbauwand eingebaut werden. Daher ist es notwendig, dass mehrere Fachleute in genauer Absprache mit einander zusammen arbeiten müssen. Beispielsweise kann die Beplankung erst nach dem Einsetzen des Fensterrahmens und/oder des Fensters angebracht werden, wobei die Unterkonstruktion muss jedoch vor dem Einsetzen fertig gestellt werden muss.

DE 195 07 277 A1 offenbart eine Wandkonstruktion nach dem Oberbegriff des Anspruchs 1 und ein Verfahren zur Herstellung einer Wandkonstruktion nach dem Oberbegriff des Anspruchs 9.

Es ist deshalb eine Aufgabe der Erfindung, eine Wandkonstruktion und ein Verfahren zur Herstellung einer Wandkonstruktion zu schaffen, welche die oben genannten Nachteile beheben und somit auf einfache Weise herstellt beziehungsweise aufgebaut werden.

Diese Aufgabe löst beispielsweise eine Wandkonstruktion mit einem Lichtdurchtrittsbereich und einem im Allgemeinen lichtundurchlässigen, den Lichtdurchtrittsbereich eingrenzenden Wandbereich, wobei die Wandkonstruktion eine Unterkonstruktion mit einer Beplankung und einen Scheibenverbund aufweist. Der Scheibenverbund weist mindestens zwei Aussenscheiben, mindestens einen Abstandhalter, welcher die Aussenscheiben miteinander verbindet, sowie eine Haltepartie auf. Der Scheibenverbund, vorzugsweise die Ausschenscheiben, ist/sind im Wesentlichen flächenbündig mit der Beplankung der Unterkonstruktion angeordnet. Der Scheibenverbund ist im Lichtdurchtrittsbereich der Wandkonstruktion in der Unterkonstruktion eingesetzt. Die Haltepartie des Scheibenverbunds ragt in den Lichtblockierungsbereich/Wandbereich hinein und ist im Wandbereich fixierbar.

Der Lichtdurchtrittsbereich ist der Bereich der Wandkonstruktion in dem sich der Scheibenverbund befindet. Der Scheibenverbund ist insbesondere im Bereich der Aussenscheiben lichtdurchlässig, bspw. transparent oder transluzent. Der Wandbereich der Wandkonstruktion befindet sich im Bereich der Beplankung, er wird von ihr abgedeckt und ist lichtundurchlässig und im Allgemeinen blickdicht.

Durch die im Wesentlichen flächenbündige Anordnung der Beplankung und des Scheibenverbunds kann die Entstehung einer Schmutzkante unterbunden werden. Das heisst, dass die Wandkonstruktion keine vorstehenden oder zurückgesetzten Teile aufweist. Dadurch wird beispielsweise die Reinigung von Räumlichkeiten mit mindestens einer erfindungsgemässen Wandkonstruktion im Vergleich zu einer Wand mit einem eingesetzten Fensterrahmen mit sich daraus ergebender Schmutzkante erleichtert.

Da die Haltepartie des Scheibenverbunds in den Wandbereich hineinragt und im Wandbereich fixierbar ist, wird für den Einbau des Scheibenverbunds in die Wandkonstruktion kein zusätzlicher Rahmen benötigt. Dadurch wird es möglich, dass der Einbau beispielsweise von einem Handwerker, der die Unterkonstruktion aufstellt (Trockenbauer), vorgenommen werden kann und es ist nicht notwendig, dass ein Spezialist für den Fenstereinbau (Fensterbauer) den Scheibenverbund einsetzen muss.

Die Haltepartie ragt beispielsweise so ins Innere des Wandbereichs, dass sie von beiden Seiten der Wand her durch blickdichte Elemente - bspw. die Beplankung und/oder eine nachträglich anzubringende Dichtungsmasse abgedeckt wird. Sie kann bügelartig, plattenförmig oder als Zunge ausgebildet sein.

Ein vormontierter Scheibenverbund weist mindestens zwei Aussenscheiben und mindestens einen Abstandhalter auf, welcher die Aussenscheiben miteinander verbindet, wobei der Scheibenverbund mindestens eine Haltepartie aufweist. Die mindestens eine Haltepartie ist an mindestens einer Stirnseite des Scheibenverbunds angeordnet. Die mindestens eine Haltepartie steht daher an mindestens einer Stirnseite hervor, also über die Aussenscheiben hinaus. Der vormontierte Scheibenverbund kann einfach und sauber in einen Lichtdurchtrittsbereich einer oben beschrieben Wandkonstruktion eingesetzt und ohne Rahmen im Wandbereich, mit Hilfe der Haltepartie, gehalten werden.

Der vormontierte Scheibenverbund kann staubfrei im Werk zusammengesetzt werden. Dadurch muss nicht auf der meist dreckigen Baustelle vor Ort der Abstandhalter mit den Aussenscheiben verbunden werden und ein Zwischenraum zwischen den Aussenscheiben bleibt sauber, klar und transparent. Ausserdem kann auf diese Weise die Montage des Scheibenverbunds vereinfacht werden, da nicht mehrere einzelne Scheiben an der Wandkonstruktion befestigt werden müssen, sondern der vormontierte Scheibenverbund als Einheit (Ensemble) ein die Wandkonstruktion eingesetzt werden kann.

Die Aussenscheiben des Scheibenverbunds können im Wesentlichen parallel zueinander angeordnet sein. Die Aussenscheiben sind beispielsweise als Glasscheiben oder Acrylglasscheiben oder Ähnliches ausgebildet. Auch Keramikgläser oder spezielle gebogene Gläser können verwendet werden. Besonders günstig können thermisch oder eventuell chemisch vorgespannte Glasscheiben sein. Als Alternativen zu Glasscheiben auf Siliziumoxidbasis kommen auch transparente Träger auf Polymerbasis (bspw. aus Polycarbonaten oder Poly-Methyl-Methacrylat (PMMA; Acrylglas), teilweise kristalline "Gläser" (Keramikgläser) oder Verbundsysteme mit Glasscheiben und Kunststoffträgern in Frage.

Der Scheibenverbund kann mindestens eine Brandschutzscheibe aufweisen, beispielsweise können die Aussenscheiben als Brandschutzscheiben ausgebildet sein und/oder beispielsweise eine Verbund-Brandschutzscheibe aufweisen. Eine Verbund-Brandschutzscheibe weist mindestens zwei transparente Träger (Scheiben), insbesondere Glasscheiben auf, zwischen welchen eine Brandschutzschicht angeordnet ist. Die Brandschutzschicht absorbiert und/oder reflektiert im Brandfall Energie und/oder wirkt kühlend und schützt so die feuerabgewandte Scheibe vor einem Aufheizen und/oder Zerspringen.

Die Aussenscheiben können auch als anderes Verbundglas mit einer Brandschutzglasscheibe, bspw. als Isolierglas oder angriffshemmende Brandschutzscheibe, bspw. wie in DE 20 2012 012 285.1 gelehrt, ausgebildet sein. Im Fall des Isolierglases ist ein Hohlraum zwischen mindestens zwei beabstandeten Scheiben mit Luft oder mit Edelgas gefüllt. Die Scheiben können dabei thermisch vorgespannt Glasscheiben sein. Die Aussenscheiben müssen nicht zwingend aus Glas bestehen, sie können auch einen geeigneten Kunststoff aufweisen.

Als weitere Alternative können die Aussenscheiben als Einscheiben-Sicherheitsglas, gegebenenfalls mit Beschichtung, ausgebildet sein.

Der Begriff "Aussenscheibe" ist nicht als auf bestimmte Materialien (konkret: Glas im engeren Sinn) eingeschränkt zu verstehen sondern beinhaltet ausdrücklich auch Aufbauten mit transparenten oder transluzenten Scheiben aus den vorstehend genannten und anderen Materialien.

Der Scheibenverbund ist ein Flächenelement, das zwei im Wesentlichen parallele grosse Flächen aufweist, welche auch Flachseiten genannt werden. Die umlaufenden Oberflächenbereiche des Scheibenverbunds zwischen den Flachseiten werden im vorliegenden Text 'Stirnseiten" genannt, manchmal werden dafür auch die Begriffe "Kante" oder "Schmalseite" eines Brandschutzglases bzw. eines Scheibenverbunds verwendet. Dabei weist die Stirnseite eine kleinere Fläche auf als die Flachseiten, und eine Ausdehnung der Stirnseite senkrecht zu den grossen Flächen entspricht der Dicke des Scheibenverbunds.

Die Begriff "oben" und. "oberhalb" beziehen sich in diesem Text auf die einer Decke zugewandeten Seite, wobei sich die Begriff "unten" und "unterhalb" auf eine dem Boden zugewandten Seite bezieht. Diese Begriffe referenzieren daher auf die fertig hergestellte Wandkonstruktion.

Die Beplankung deckt die Unterkonstruktion ab und ist im Gegensatz zum Lichtdurchtrittsbereich undurchsichtig und bildet einen Teil des Wandbereichs. Die Beplankung kann aus einem plattenförmigen Material bestehen, insbesondere aus Gipskartonplatten, Gipsfaserplatten, Mineralfaserplatten, Zementwerkstoffen, Holzplatten und/oder Holzfaserplatten. Derartige Platten haben sich zur Beplankung von Trockenbauwänden oder von Trockenbauverkleidungen bewährt.

Die Haltepartie des Scheibenverbunds ragt aus dem Lichtdurchtrittsbereich hinaus, also in den Wandbereich hinein. Die Haltepartie kann an einer Stirnseite des Scheibenverbunds lateral/seitlich der Aussenscheiben angeordnet sein. Die Haltepartie kann dabei mittig entlang der Stirnseite des Scheibenverbunds an oder auch zu einer der Aussenscheiben hin verschoben angeordnet sein.

Die Haltepartie ist zwischen den beiden Aussenscheiben angeordnet Dadurch wird es möglich die im Wesentlichen flächenbündige Anordnung des Scheibenverbunds mit der Beplankung zu unterstützen, da die Haltepartie nicht flachseitig der Aussenscheiben angeordnet ist und so eine Fixierung des Scheibenverbund im Wandbereich und nicht an einer Aussenseite der Unterkonstruktion ermöglicht wird.

Die Haltepartie kann zwischen der beidseitigen Beplankung der Wandkonstruktion anordenbar sein. Eine solche Anordnung ermöglicht es, dass die Haltepartie im Wandbereich zwischen der beidseitigen Beplankung fixiert werden kann, wodurch die Stabilität der Wandkonstruktion und die Fixierung des Scheibenverbunds verbessert werden kann.

Die Haltepartie kann am Abstandhalter angeordnet und befestigt sein, wobei sie mit dem Abstandhalter einstückig ausgestaltet oder durch ein Befestigungsmittel an diesem befestigt sein kann. Dieser Aufbau kann die Stabilität des Scheibenverbunds und/oder die Effektivität und Stabilität des Haltens des Scheibenverbunds im Wandbereich verbessern.

Unterkonstruktionen mit einer Beplankung werden standardmässig im Trockenbau erstellt und können für die erfindungsgemässe Wandkonstruktion verwendet werden, wobei die Unterkonstruktion Holz oder Metall oder auch einen anderen Werkstoff, bspw. Kunststoff aufweisen kann und bspw. als Gerüst ausgebildet ist. Die Unterkonstruktion kann auch als Ständerwand oder Gestänge bezeichnet werden, sie muss jedoch keinen Ständer bilden. An der Unterkonstruktion kann mittels eines Befestigungsmittels, wie beispielsweise einer Schraube, die Beplankung, beispielsweise in Form einer Gipsplatte, befestigt werden.

Die Wandkonstruktion kann auch eine Dämmung zwischen den Beplankungen aufweisen, damit ein Schall nicht auf die umliegenden Wände übertragen wird.

Die Wandkonstruktion kann mindestens eine Montagehilfe aufweisen, wobei die Montagehilfe an der Unterkonstruktion und/oder der Beplankung befestigbar ist und wobei die Haltepartie des Scheibenverbunds im Wandbereich an der Montagehilfe gehalten wird. Auf diese Weise wird es möglich, dass der gesamte Scheibenverbund im Wandbereich gehalten werden kann und so ein Herauskippen oder Lösen des Scheibenverbunds aus dem Lichtdurchtrittbereich verhindert werden kann.

In einer Ausführungsform kann die mindestens eine Montagehilfe als Haltemittel zum Fixieren des Scheibenverbunds an der Unterkonstruktion ausgebildet sein. Die mindestens eine Haltepartie des Scheibenverbunds ist somit in dem Haltemittel fixierbar, wodurch eine Befestigung des Scheibenverbunds im Wandbereich stabilisiert werden kann. Die Haltepartie kann beispielsweise in einem separaten Haltemittel eingeklemmt werden. Ein solches Halten und Einklemmen kann durch Fixierhilfen wie beispielsweise einem Kleberstoff, einer unter Spannung stehende Klemme aus Federstahl und Ähnliches unterstützt werden.

Das Haltemittel, welches im Wandbereich mit einem Befestigungselement an der Unterkonstruktion befestigt werden kann und kann mindestens ein Halteelement aufweisen, mit dem die Haltepartie des Scheibenverbunds gehalten bzw. fixiert werden kann. Das Haltemittel kann ein beliebiges festes Material, wie beispielsweise ein Metal oder einen Kunststoff, aufweisen. Das Haltemittel kann ein vorgefertigtes Element sein, das einstückig ausgebildet sein kann. Das Haltemittel ist im Wandbereich der Wandkonstruktion angeordnet und daher mindestens teilweise von der Beplankung abgedeckt und daher nicht sichtbar. Das Haltemittel kann beispielsweise als Haltebügel ausgebildet sein.

In einer weiteren Ausführungsform kann die mindestens eine Montagehilfe als Haltekörper zum Halten des Scheibenverbunds an der Unterkonstruktion ausgebildet seien, wobei die mindestens eine Haltepartie des Scheibenverbunds an dem Haltekörper anliegt. Der Haltekörper ist an der Unterkonstruktion und/oder Beplankung befestigbar, wobei der Haltekörper beispielsweise an die Unterkonstruktion angeklebt, angeschraubt oder angenagelt sein kann. Der Haltekörper verhindert das Herauskippen des Scheibenverbunds aus dem Lichtdurchtrittsbereich, da der Scheibenverbund am Haltekörper anliegt.

Es ist auch möglich, dass die Wandkonstruktionen mindestens ein weiteres Sicherungsmittel aufweist, wobei das mindestens eine Sicherungsmittel die Haltepartie berühren kann. Das Sicherungsmittel ist beispielsweise gegenüber des Haltekörpers auf der gegenüberliegenden Seite der Haltepartie angeordnet ist. Auf diese Weise kann das Herauskippen des Scheibenverbunds durch die beiden anliegenden Elemente (Haltekörper bzw. Sicherungselement) verhindert werden.

Das Haltemittel und/oder der Haltekörper kann/können als Montagehilfe für das Herstellen der Wandkonstruktion dienen und kann/können an der Unterkonstruktion befestigt werden. Durch eine solche Befestigung kann der Scheibenverbund während der Herstellung der Wandkonstruktion an der vorgesehenen Position im Lichtdurchtrittsbereich gehalten und am Herauskippen gehindert werden.

Ein Verfahren zur Herstellung einer Wandkonstruktion mit einem Lichtdurchtrittsbereich und einem den Lichtdurchtrittsbereich eingrenzenden Wandbereich weist die folgenden Schritte auf:
- Bereitstellen einer Unterkonstruktion und einer Beplankung;
- Bereitstellen eines Scheibenverbunds mit mindestens zwei Aussenscheibe, mit mindestens einem Abstandhalter, welcher die Aussenscheiben miteinander verbindet und mit mindestens einer Haltepartie;
- Befestigen des Befestigungselements an der Unterkonstruktion;
- Einsetzen des Scheibenverbunds in einen Lichtdurchtrittsbereich der Wandkonstruktion;
- Fixierung der Haltepartie des Scheibenverbunds im Wandbereich;
- Befestigung einer Beplankung an der Unterkonstruktion,
wobei die Beplankung und der Scheibenverbund im Wesentlichen flächenbündig zueinander angeordnet sind und die Haltepartie in den Wandbereich hineinragt, wobei die Haltepartie durch eine Zwischenscheibe gebildet wird und die Aussenscheiben je mit einem Abstandhalter mit der Zwischenscheibe verbunden sind.

Durch dieses Verfahren wird es möglich auf einfache Weise eine Wandkonstruktion herzustellen, wobei der Trockenbauer ohne ein Einpassen eines zusätzlichen Rahmens eine Wandkonstruktion mit einem Lichtdurchtrittsbereich ohne Schmutzkante aufstellen kann. Dadurch wird es möglich, dass Ausbauarbeiten im Inneren eines Gebäudes schnell und zügig ausgeführt und abgeschlossen werden können. Auf diese Weise können nicht nur die Kosten sondern auch der Planungsaufwand für den Ausbau reduziert werden.

In einem zusätzlichen Schritt kann ein Haltemittel bereitgestellt werden, wobei das Haltemittel ein Befestigungselement zur Befestigung an der Unterkonstruktion und mindestens ein Halteelement zum Fixieren des Scheibenverbunds an der Haltepartie aufweist. Das Haltemittel kann an der Unterkonstruktion befestigt werden und mit Hilfe des mindestens einen Halteelements kann die Haltepartie des Scheibenverbunds fixiert und gehalten werden und ein Herauskippen aus dem Lichtdurchtrittsbereich verhindert werden.

In einem zusätzlichen Schritt kann ein Haltekörper bereitgestellt werden, wobei der Haltekörper an der Unterkonstruktion befestigt wird und beim Einsetzen des Scheibenverbunds in einen Lichtdurchtrittsbereich der Wandkonstruktion die Haltepartie an dem Haltekörper angelegt wird. Wie bereits weiter oben dargestellt, kann auf diese Weise das Herauskippen des Scheibenverbunds aus dem Lichtdurchtrittsbereich verhindert werden.

Die Haltepartie ist an mindestens einer Stirnseite des Scheibenverbunds ausgebildet.

Auf diese Weise wird es möglich, eine Befestigung bzw. Fixieren des Scheibenverbunds an der Unterkonstruktion zu vereinfachen, da keine Rundumfixierung notwendig ist. Dadurch wird eine Toleranz beim Herstellen der Wandkonstruktion gewährt, welche den Arbeitsaufwand, beispielsweise von Nacharbeitungen und Korrekturen verringert.

Die Haltepartie kann beispielsweise an der oberen Stirnseite des Scheibenverbunds angeordnet sein, wodurch es möglich wird den Scheibenverbund mit einer flachen und stabilen unteren Stirnseite auf die Unterkonstruktion aufzusetzen und in den Lichtdurchtrittsbereich einzusetzen bzw. einzukippen. Nach dem Einsetzen des Scheibenverbunds kann die

Haltepartie am Halteelement des Haltemittels fixiert werden und anschliessend die Beplankung vollständig an der Unterkonstruktion angebracht werden. Es ist auch möglich, dass beim Einsetzen die Haltepartie am Haltekörper zu liegen kommt und anschliessend die Beplankung angebracht wird.

In Ausführungsformen ist es möglich das Haltemittel vor dem Einsetzen des Scheibenverbunds in die Unterkonstruktion an der Haltepartie zu fixieren und nach dem Einsetzen das Haltemittel an der Unterkonstruktion zu befestigen.

In anderen Ausführungsformen kann das Haltemittel vor dem Einsetzen des Scheibenverbunds an der Unterkonstruktion befestigt werden, wobei nach dem Einsetzen in die Unterkonstruktion die Haltepartie am Haltemittel fixiert werden kann.

Die Haltepartie kann an den seitlichen Stirnseiten des Scheibenverbunds ausgebildet sein. Auf diese Weise muss der Scheibenverbund nicht an der obersten Stirnseite fixiert werden, sondern an den tiefer liegenden Seitenkanten. Dadurch kann die Fixierung erleichtert und Überkopfarbeiten bzw. die Verwendung von Leitern reduziert, wodurch Ermüdungen und Unfälle beim Herstellen der Wandkonstruktion verringert werden können.

Die Haltepartie bildet ein durchgehender Vorsprung beispielsweise entlang einer Stirnseite des Scheibenverbunds. Auf diese Weise kann eine Anordnung der Montagehilfe an der Unterkonstruktion und oder Beplankung "unabhängig" von der Position der Haltepartie erfolgen und die Montagehilfe sicher mit der Haltepartie in Übereinstimmen gebracht werden kann. Dadurch kann das Einsetzen und Halten des Scheibenverbunds an die Unterkonstruktion im Wandbereich vereinfacht werden.

Die Haltepartie ist durch eine Zwischenscheibe gebildet, wobei die Aussenscheiben je mit einem Abstandshalter mit der Zwischenscheibe verbunden sind, und die Zwischenscheibe somit zwischen den Aussenscheiben angeordnet ist. Die Aussenscheiben weisen im Wesentlichen gleiche Aussendimensionen, das heisst Aussenkanten (Länge und Breite, nicht Dicke der Aussenscheiben) auf. Im Gegensatz dazu weist die Zwischenscheibe mindestens in einer Dimension eine grössere Ausdehnung auf als die Aussenscheiben. Mit anderen Worten ist die Zwischenscheibe in mindestens einer lateralen Richtung grösser als die Aussenscheiben. Ein dadurch entstehender Überstand oder Vorsprung bildet die Haltepartie. Aufgrund der zusätzlichen Zwischenscheibe wird die Stabilität des Scheibenverbunds erhöht.

Die Zwischenscheibe kann wie die Aussenscheiben Aufbauten mit transparenten oder transluzenten Scheiben aus den vorstehend genannten und anderen Materialien aufweisen und ist nicht auf bestimmte Materialien eingeschränkt zu verstehen.

In Ausführungsformen ist mindestens eine der Aussen- und/oder Zwischenscheiben eine Brandschutzscheibe. Dadurch kann im Brandfall die Wandkonstruktion eine erhöhte Brandschutzdauer erreichen. In weiteren Ausführungsbeispielen ist der Scheibenverbund als Brandschutzscheibe ausgebildet. Eine Brandschutzscheibe weist in einem Zwischenraum zwischen zwei Scheiben eine Brandschutzschicht auf. Die Brandschutzschicht kann im Brandfall Wärme absorbieren und/oder ist im Brandfall aufschäumend und eintrübend.

Die Wandkonstruktion kann zwischen dem Scheibenverbund und der Unterkonstruktion eine Dichtungsmasse aufweisen. Die Dichtungsmasse kann nach der Beplankung der Unterkonstruktion in den entstehenden Zwischenraum eingebracht werden. Die Dichtungsmasse verhindert zum einen einen Luft- und Schallübergang von einer Seite der Wandkonstruktion zur anderen. Zum anderen ist es möglich, dass die Dichtungsmasse die Stabilität der Wandkonstruktion insbesondere die Stabilität des Scheibenverbunds in der Wandkonstruktion unterstützt und verbessert, da die Dichtungsmasse um die Haltepartie des Scheibenverbunds herum angeordnet sein kann. Die Dichtungsmasse befindet sich im Wandbereich und nicht im Lichtdurchtrittsbereich. Die Dichtungsmasse kann ein Gips, ein Silikon, einen Kunststoff oder ein anderes Füllmaterial aufweisen. Bei der Verwendung von Gips als Dichtungsmasse kann im Brandfall eine kühlende Wirkung erzielt werden, da die Verdunstung von Kristallwasser, welches im abgebunden Gips enthalten ist, der Umgebung Energie entzieht, wodurch die Brandschutzlebensdauer der Wandkonstruktion erhöht werden kann.

Der Scheibenverbund kann an die Unterkonstruktion mit Beplankung angepasst werden. Eine solche Anpassung bezieht sich zum einen auf die Aussendimensionen des Scheibenverbunds und zum anderen auf die Dicke des Scheibenverbunds. Die Dicke des Scheibenverbunds erstreckt sich von einer ersten Aussenscheibe zur einer zweiten Aussenscheibe. Die Dicke des Scheibenverbunds kann durch die Wahl des Abstandhalters variiert werden und so an die Abmessung der Unterkonstruktion mit Beplankung angepasst werden (Gesamtstärke der Wandkonstruktion).

In Ausführungsformen kann die Haltepartie des Scheibenverbunds mindestens teilweise von der Beplankung verdeckt werden.

Beim Einsetzen des Scheibenverbunds in die Unterkonstruktion kann der Scheibenverbund auf einem Basiselement statt auf direkt auf der Unterkonstruktion abgestellt werden. Dieses Basiselement kann einen Gips oder ein anderes festes Material aufweisen. Auf diese Weise kann die Einsetztiefe des Scheibenverbunds in die Unterkonstruktion beispielsweise an die Beplankung angepasst werden. Dadurch können beispielsweise Zuschnittarbeiten vereinfacht werden. Das Basiselement kann beispielsweise aus mehreren Klötzern bestehen oder sich als einstückiges Basiselement über die gesamte untere Stirnseite des Scheibenverbunds erstrecken.

In weiteren Ausführungsbeispielen kann sich ein weiteres Basiselement an einer seitlichen Stirnseite des Scheibenverbundes angeordnet sein. Auf diese Weise kann die genaue und präzise Positionierung des Scheibenverbunds im Lichtdurchtrittsbereich vereinfacht werden.

Bei der Befestigung der Beplankung an der Unterkonstruktion ist es möglich erst eine "Wandseite" zu beplanken danach den Scheibenverbund einzusetzen und zu fixieren und anschliessend die zweite "Wandseite" zu beplanken. Zwischen der Beplankung der beiden Wandseiten kann je nach Bedarf eine Dämmung oder Elektroinstallationen angebracht werden.

Ein evt. Fuge zwischen der Beplankung und der Aussenscheibe des Scheibenverbunds kann nach dem Befestigen der Beplankung verspachtelt und/oder verfugt werden.

Der Scheibenverbund kann ein vorgefertigter Scheibenverbund sein, wodurch auf der Baustelle kein zusätzlicher Aufwand beim Herstellen der Wandkonstruktion entsteht. Des Weiteren kann so eine gute Qualität des Scheibenverbunds (Sauberkeit zwischen den Aussenscheiben) sichergestellt werden. Auf diese Weise wird auch die Qualität der Wandkonstruktion gesichert.

Des Weiteren ist es möglich, dass nicht nur ein Trockenbauer die Wandkonstruktion herstellen kann, sondern auch ein Heimwerker mit einfachen Mitteln die Wandkonstruktion aufstellen kann.

In Ausführungsformen kann die Beplankung in Bezug auf die Aussenscheibe des Scheibenverbunds leicht nach innen versetzt angeordnet sein, damit ein auf die Beplankung aufzubringender Putz im Wesentlichen flächenbündig mit dem Scheibenverbund angeordnet ist.

Weitere Ausführungsformen gehen aus den abhängigen Patentansprüchen hervor.

Im Folgenden wird der Erfindungsgegenstand anhand von Ausführungsbeispielen, welche in den beiliegenden Zeichnungen dargestellt sind, näher erläutert. Es zeigen jeweils schematisch:
- Figur 1: einen Längsschnitt durch eine Wandkonstruktion mit einem eingesetzten Scheibenverbund und einer Beplankung;
- Figur 2: einen Querschnitt entlang der Linie A-A einer Wandkonstruktion 1 wie in Figur 1 gezeigt;
- Figur 3: einen Querschnitt entlang der Linie B-B einer Wandkonstruktion 1 wie in Figur 1 gezeigt, wobei der Querschnitt, im Lot zum Querschnitt gemäss Figur 2 verläuft;
- Figur 4: ein Haltemittel zum Fixieren des Scheibenverbunds an einer Unterkonstruktion.
- Figur 5: einen Längsschnitt durch eine Wandkonstruktion mit einem eingesetzten Scheibenverbund und einer Beplankung ohne Haltemittel oder Montagehilfe; und
- Figur 6: einen Querschnitt durch eine Wandkonstruktion mit zwei Haltekörpern als Montagehilfe in zwei Ausführungsformen (Fig. 6a und Fig. 6b).

Grundsätzlich sind in den Figuren gleiche oder analoge Teile mit gleichen Bezugszeichen versehen.

Figur 1 zeigt eine Wandkonstruktion 1 mit einem eingesetzten Scheibenverbund 3. Die Wandkonstruktion 1 weist eine Unterkonstruktion 2 mit einer Beplankung 21 auf. Der Scheibenverbund 3 ist auf drei Basiselementen 23, welche auf der Unterkonstruktion 2 aufliegen, aufgesetzt. Der Scheibenverbund 3 wird von drei Haltemitteln 4 an der Unterkonstruktion 2 fixiert. Die Anzahl der Basiselemente 23 ist unabhängig von der Anzahl der Haltemittel 4. Dabei wird ein Befestigungselement 41 des Haltemittels 4 (siehe Figur 4) an der Unterkonstruktion 2 befestigt und eine Halteelement 42 des Haltemittels 4 hält eine Haltepartie 33 des Scheibenverbunds 3.

Die hier metallische Unterkonstruktion 2 dient zum einen der Befestigung der Beplankung 21 an beiden Seiten der Wandkonstruktion 1 und zum anderen der Fixierung des Scheibenverbunds 3 durch das Haltemittel 4.

Nachdem die Unterkonstruktion 2 aufgestellt ist, wird an einer ersten Seite der Unterkonstruktion 2 die Beplankung 21, bspw. in Form von Gipsplatten oder Platten aus Verbundmaterial, gegebenenfalls mit Dekorschicht, befestigt. Anschliessend wird das Haltemittel 4 durch das Halteelement 42 an der Haltepartie 33 des Scheibenverbunds 3 fixiert. Diese Fixierung wird durch ein Einklemmen der Haltepartie 33 zwischen zwei Annen des Halteelements 42 ermöglicht. Nach der Fixierung des Haltemittels 4 wird der Scheibenverbund 3 auf ein Basiselement 23 in die Unterkonstruktion 2 eingesetzt und das Befestigungselement 41 an der Unterkonstruktion 2 mit einer Schraube befestigt. Anschliessend wird eine zweite Seite der Unterkonstruktion 2 mit der Beplankung 21 versehen. In einem letzten Schritt wird eine Fuge zwischen dem Scheibenverbund 3 und der Beplankung 21 mit einer Dichtungsmasse 22 befüllt. Die Dichtungsmasse 22 wird auch in den Zwischenraum zwischen den Basiselementen 23 befüllt.

Der Scheibenverbund 3 weist neben der Haltepartie 33 mindesten zwei Aussenscheibe 31 auf. Die Haltepartie 33 wird durch eine Zwischenscheibe gebildet, die nach oben hin grösser ist als die Aussenscheibe 31. Die Zwischenscheibe ist eine Brandschutzglasscheibe und die Aussenscheiben sind Floateinzelglasscheiben. Die Aussenscheiben 31 sind je durch einen Abstandhalter 32 mit der Zwischenscheibe verbunden, wobei die Zwischenscheibe zwischen den Aussenscheiben 31 angeordnet ist.

Bei der Fixierung des Scheibenverbunds 3 ist darauf zu achten, dass die Beplankung 21 und die Aussenscheibe 31 im Wesentlichen flächenbündig zueinander angeordnet sind. Die wird dadurch erzielt, dass zum einen die Gesamtdicke des Scheibenverbunds 3 (Abstand zwischen den beiden Aussenscheiben 31 im Lichtdurchtrittsbereich) und die Gesamtstärke der Wandkonstruktion 1 (Distanz zwischen den Beplankungen 21 der sich gegenüberliegenden Wandbereiche) aufeinander abgestimmt sind. Das kann zum Beispiel bedeuten, dass bei Wandkonstruktionen 1 mit einer grossen Gesamtstärke ein Scheibenverbund 3 eingesetzt wird, die einen langen bzw. breiten Abstandhalter 32 aufweist. Zum anderen kann die Position der Haltepartie 33 auf das Haltemittel 4 angestimmt werden, sodass der Scheibenverbund 3 mittig an der Unterkonstruktion 2 fixiert werden kann. Dass heisst, dass je nach Haltemittel 4 die Haltepartie 33 nicht in der Mitte des Scheibenverbunds 3 angeordnet sein muss, wie in den Figuren gezeigt.

Figur 2 zeigt schematisch einen Querschnitt (A-A) durch die in Figur 1 gezeigt Wandkonstruktion. Die Aussenscheiben 31 sind im Wesentlichen flächenbündig mit der Beplankung 21 angeordnet. Die Beplankung 21 weist eine innere und einer äussere Beplankung 21 auf, wobei die äussere Beplankung 21 flächenbündig mit dem Scheibenverbund 3 angeordnet ist. Die Anne des Halteelements 42 klemmen die Zwischenscheibe ein und das Befestigungselement 41 ist mit einer Schraube an der Unterkonstruktion 2 befestigt. Der Scheibenverbund 3 steht auf dem Basiselement 23 und ein Zwischenraum zwischen dem Scheibenverbund 3 und der Unterkonstruktion 2 ist mit der Dichtungsmasse 22 verfüllt.

Figur 3 zeigt schematisch einen Querschnitt (B-B) durch die in Figur 1 gezeigt Wandkonstruktion, wobei der Querschnitt, im Lot zum Querschnitt gemäss Figur 2 verläuft. Die im Wesentlichen parallel zueinander verlaufenden Aussenscheiben 31 sind im Wesentlichen flächenbündig zur Beplankung 21 der Wandkonstruktion 1 angeordnet.

Figur 5 zeigt einen Längsschnitt durch eine Wandkonstruktion 1 mit einem eingesetzten Scheibenverbund 3 und einer Beplankung 21 ähnlich wie in Figur 1, jedoch ohne Haltemittel 4 und ohne weitere Montagehilfe 40. Der Scheibenverbund 3 mit einem unteren Basiselement 23 und einem seitlichen Basiselement 23 wird in den Lichtdurchtrittsbereich der Wandkonstruktion 1 eingesetzt. Beim Einsetzten kann der Scheibenverbund 3 von einer Seite der Wandkonstruktion 1 in den Lichtdurchtrittsbereich gekippt werden, wobei das untere Basiselement 23 die horizontale Position des Scheibenverbunds 3 in der Wandkonstruktion 1 bestimmt und das seitliche Basiselement 23 die vertikale Position des Scheibenverbunds 3 in der Wandkonstruktion 1 bestimmt. Die Haltepartie 33 wird nach dem Einsetzen des Scheibenverbunds 3 und dem Befestigen der beidseitigen Beplankung 21 eingegipst und wird so zwischen der Beplankung 21 im Wandbereich gehalten.

Figur 6 zeigt einen Querschnitt durch eine Wandkonstruktion in zwei Ausführungsformen ähnlich wie in Figur 2 mit einem Haltekörper 43 als Montagehilfe 40 (Fig. 6b) und zusätzlichen einem Sicherungsmittel 44 (Fig. 6a). Der Haltekörper 43 wird vor dem Einsetzen des Scheibenverbunds 3 an der Unterkonstruktion 2 befestigt. Beim Einsetzen des Scheibenverbunds 3 stösst die Haltepartie 33 am Haltekörper 43 an, daher verhindert der Haltekörper 43 das Herauskippen des Scheibenverbunds 3 aus dem Lichtdurchtrittbereich. Damit der Scheibenverbund 3 in beide Richtungen gesichert werden kann, wird auf der dem Haltekörper 43 gegenüberliegenden Seite der Haltepartie 33 ein Sicherungsmittel 44 befestigt (Fig. 6a). Das Sicherungsmittel 44 kann wie der Haltekörper 43 die Haltepartie 33 berühren und damit den Scheibenverbund 3 im Wandbereich halten. Der Haltekörper 43 und/oder das Sicherungsmittel 44 können beispielsweise an der Unterkonstruktion 2 beispielsweise mit Kleber, Schrauben, Nägeln oder anderen Befestigungsmitteln befestig werden. Der Zwischenraum zwischen den Beplankungen 21 wird mit Gips aufgefüllt um nach dem Aushärten den Scheibenverbund 3 im Wandbereich zu fixieren. Ein Spalt zwischen der Stirnseite des Scheibenverbund 3 und der Beplankung kann beispielsweise mit Silikon verfugt werden.

In Ausführungsformen kann die Beplankung 21 in Bezug auf die Aussenscheibe leicht nach innen versetzt angeordnet sein, damit ein die Beplankung 21 aufzubringender Putz im Wesentlichen flächenbündig mit dem Scheibenverbund 3 angeordnet ist.

## Patentansprüche

1. Wandkonstruktion (1) mit einem Lichtdurchtrittsbereich und einem den Lichtdurchtrittsbereich eingrenzenden Wandbereich, aufweisend
- eine Unterkonstruktion (2) mit einer Beplankung (21),
- einen in die Unterkonstruktion (2), im Lichtdurchtrittsbereich der Wandkonstruktion (1), eingesetzten Scheibenverbund (3) mit mindestens zwei Aussenscheiben (31), mit mindestens einem Abstandhalter (32), welcher die Aussenscheiben (31) miteinander verbindet, und mit mindestens einer Haltepartie (33),
o wobei der Scheibenverbund (3) im Wesentlichen flächenbündig mit der Beplankung (21) der Unterkonstruktion (2) angeordnet ist,
wobei die mindestens eine Haltepartie (33) in den Wandbereich hineinragt und im Wandbereich fixierbar ist, d
adurch gekennzeichnet, dass die mindestens eine Haltepartie (33) durch eine Zwischenscheibe gebildet wird und die Aussenscheiben je mit einem Abstandhalter (32) mit der Zwischenscheibe verbunden sind.

2. Wandkonstruktion (1) gemäss einem der vorangegangenen Ansprüche, wobei die Haltepartie (33) zwischen einer beidseitigen Beplankung (21) anordenbar ist.

3. Wandkonstruktion (1) gemäss einem der vorangegangenen Ansprüche, wobei die Wandkonstruktion (1) mindestens eine Montagehilfe (40) aufweist, wobei die Montagehilfe (40) an der Unterkonstruktion (2) und/oder der Beplankung (21) befestigbar ist und wobei die Haltepartie (33) des Scheibenverbunds (3) im Wandbereich an der Montagehilfe (40) gehalten wird.

4. Wandkonstruktion (1) gemäss Anspruch 3, wobei die mindestens eine Montagehilfe (40) als Haltemittel (4) zum Fixieren des Scheibenverbunds (3) an der Unterkonstruktion (2) ausgebildet ist, wobei die mindestens eine Haltepartie (33) des Scheibenverbunds (3) in dem Haltemittel (4) fixierbar ist und/oder wobei die mindestens eine Montagehilfe (40) als Haltekörper (43) zum Halten des Scheibenverbunds (3) an der Unterkonstruktion (2) ausgebildet ist und wobei die mindestens eine Haltepartie (33) des Scheibenverbunds (3) an dem Haltekörper (43) anliegt.

5. Wandkonstruktion (1) gemäss einem der vorangehenden Ansprüche,, wobei die Zwischenscheibe eine Brandschutzscheibe ist.

6. Wandkonstruktion (1) gemäss einem der vorangehenden Ansprüche, wobei eine Dichtungsmasse (22) zwischen dem Scheibenverbund (3) und der Unterkonstruktion (2) angeordnet ist.

7. Wandkonstruktion gemäss einem der vorangegangenen Ansprüche, wobei der Scheibenverbund (3) an die Unterkonstruktion (2) mit der Beplankung (21) anpassbar ist.

8. Wandkonstruktion (1) gemäss einem der vorangegangenen Ansprüche, wobei der die Haltepartie (33) mindestens teilweise von der Beplankung (21) verdeckt wird.

9. Verfahren zur Herstellung einer Wandkonstruktion (1) mit einem Lichtdurchtrittsbereich und einem den Lichtdurchtrittsbereich eingrenzenden Wandbereich, wobei das Verfahren die folgenden Schritte aufweist:
- Bereitstellen einer Unterkonstruktion (2) und einer Beplankung (21);
- Bereitstellen eines Scheibenverbunds (3) mit mindestens zwei Aussenscheibe (31), mit mindestens einem Abstandhalter (32), welcher die Aussenscheiben miteinander verbindet und mit mindestens einer Haltepartie (33);
- Befestigen des Befestigungselements (41) an der Unterkonstruktion (2);
- Einsetzen des Scheibenverbunds (3) in einen Lichtdurchtrittsbereich der Wandkonstruktion (1);
- Fixierung der Haltepartie des Scheibenverbunds im Wandbereich;
- Befestigung der Beplankung (21) an der Unterkonstruktion (2),
wobei die Beplankung (21) und der Scheibenverbund (3) im Wesentlichen flächenbündig zueinander angeordnet sind und die Haltepartie in den Wandbereich hineinragt,
**dadurch gekennzeichnet, dass**
die Haltepartie (33) durch eine Zwischenscheibe gebildet wird und die Aussenscheiben je mit einem Abstandhalter mit der Zwischenscheibe verbunden sind.

10. Verfahren gemäss Anspruch 9, wobei in einem zusätzlichen Schritt mindestens eine Montagehilfe (40) bereitgestellt wird, und die Montagehilfe (40) an der Unterkonstruktion (2) und/oder der Beplankung (21) befestigt und wobei die Haltepartie (33) des eingesetzten Scheibenverbunds (3) im Wandbereich an der Montagehilfe (40) gehalten wird.

11. Verfahren gemäss Anspruch 10, wobei die mindestens eine Montagehilfe (40) als Haltemittel (4) ausgebildet ist, und das mindestens eine Haltemittel (4) ein Befestigungselement (41) zur Befestigung an der Unterkonstruktion (2) und mindestens ein Halteelement (42) zum Fixieren des Scheibenverbunds (3) an der Haltepartie (31) aufweist, beide das Befestigungselement (41) an der Unterkonstruktion (2) befestigt wird und die mindestens eine Haltepartie (31) im Haltelement fixiert wird.

12. Verfahren gemäss einem der Ansprüche 10-11, wobei die mindestens eine Montagehilfe (40) als Haltekörper (43) ausgebildet ist und der Haltekörper (43) an der Unterkonstruktion befestigt wird, wobei beim Einsetzen des Scheibenverbunds (3) in einen Lichtdurchtrittsbereich der Wandkonstruktion (1) die Haltepartie (31) an dem Haltekörper (43) angelegt wird.

13. Verfahren gemäss einem der Ansprüche 9-12, wobei in einem zusätzlichen Schritt eine Dichtungsmasse (22) zwischen die Unterkonstruktion (2) und den Scheibenverbund (3) gefüllt wird.

14. Verfahren gemäss einem der Ansprüche 9-13, wobei die Haltepartie (33) an mindestens einer Seite des Scheibenverbundes ausgebildet ist.

## Claims

1. A wall construction (1) with a light passage region and with a wall region which confines the light passage region, comprising
- a sub-construction (2) with a panelling (21),
- a pane composite (3) which is inserted into the sub-construction (2) in the light passage region of the wall construction (1), with at least two outer panes (31), with at least one spacer (32) which connects the outer panes (31) to one another, and with at least one holding portion (33),
o wherein the pane composite (3) is arranged essentially flush-mounted with the panelling (21) of the sub-construction (2),
wherein the at least one holding portion (33) projects into the wall region and is fixable in the wall region,
**characterised in that**
the at least one holding portion (33) is formed by an intermediate pane and the outer panes are each connected with a spacer (32) to the intermediate pane.

2. A wall construction (1) according to one of the preceding claims, wherein the holding portion (33) can be arranged between a panelling (21) on both sides.

3. A wall construction (1) according to one of the preceding claims, wherein the wall construction (1) comprises at least one assembly aid (40), wherein the assembly aid (40) is fastenable to the sub-construction (2) and/or the panelling (21) and wherein the holding portion (33) of the pane composite (3) is held on the assembly aid (40) in the wall region.

4. A wall construction (1) according to claim 3, wherein the at least one assembly aid (40) is designed as a holding means (4) for fixing the pane composite (3) to the sub-construction (2), wherein the at least one holding portion (33) of the pane composite (3) is fixable in the holding means (4) and/or wherein the at least one assembly aid (40) is designed as a holding body (43) for holding the pane composite (3) on the sub-construction (2) and wherein the at least one holding portion (33) of the pane composite (3) bears on the holding body (43).

5. A wall construction (1) according to one of the preceding claims, wherein the intermediate pane is a fire protection pane.

6. A wall construction (1) according to one of the preceding claims, wherein a sealing mass (22) is arranged between the pane composite (3) and the sub-construction (2).

7. A wall construction (1) according to one of the preceding claims, wherein the pane composite (3) is adaptable to the sub-construction (2) with the panelling (21).

8. A wall construction (1) according to one of the preceding claims, wherein the holding portion (33) is at least partly covered by the panelling (21).

9. A method for manufacturing a wall construction (1) with a light passage region and with a wall regions which confines the light passage region, wherein the method comprises the following steps:
- providing a sub-construction (2) and a panelling (21);
- providing a pane composite (3) with at least two outer panes (31), with at least one spacer (32) which connects the outer panes to one another and with at least one holding portion (33);
- fastening the fastening element (41) to the sub-construction (2);
- inserting the pane composite (3) into a light passage region of the wall construction (2);
- fixing the holding portion of the pane composite in the wall region;
- fastening the panelling (21) to the sub-construction (2);
wherein the panelling (21) and the pane composite (3) are arranged in an essentially flush-mounted manner to one another and the holding portion projects into the wall region,
**characterised in that**
the holding portion (33) is formed by an intermediate pane and the outer panes are each connected with a spacer to the intermediate pane.

10. A method according to claim 9, wherein in an additional step at least one assembly aid (40) is provided, and the assembly aid (40) is fastened to the sub-construction (2) and/or to the panelling (21) and wherein the holding portion (33) of the inserted pane composite (3) is held on the assembly aid (40) in the wall region.

11. A method according to claim 10, wherein the at least one assembly aid (40) is designed as a holding means (4), and the at least one holding means (4) comprises a fastening element (41) for fastening to the sub-construction (2), and at least one holding element (42) for the fixation of the pane composite (3) to the holding portion (31), concerning which the fastening element (41) is fastened to the sub-construction (2) and the at least one holding portion (31) is fixed in the holding element.

12. A method according to one of the claims 10-11, wherein the at least one assembly aid (40) is designed as a holding body (43) and the holding body (43) is fastened to the sub-construction, wherein the holding portion (31) is applied on the holding body (43) on inserting the plane composite (3) into a light passage region of the wall construction (1).

13. A method according to one of the claims 9-12, wherein in an additional step, a sealing mass (22) is filled between the sub-construction and the pane composite (3).

14. A method according to one of the claims 9-13, wherein the holding portion (33) is formed on at least one side of the pane composite.

## Revendications

1. Structure de paroi (1) dotée d'une zone de passage de la lumière et une zone de paroi entourant la zone de passage de la lumière et présentant :
- une sous-structure (2) dotée d'un structure de planches (21),
- un vitrage composite (3) inséré dans la zone de passage de la lumière de la structure de paroi (1) et présentant au moins deux vitres extérieures (31), au moins un écarteur (32) qui relie l'une à l'autre les vitres extérieures (31) et une ou plusieurs parties de maintien (33),
le vitrage composite (3) étant disposé essentiellement à chant par rapport à la structure de planches (21) de la sous-structure (2),
la ou les parties de maintien (33) pénétrant dans la paroi et pouvant être fixée dans la paroi, **caractérisée en ce que**
la ou les parties de maintien (33) sont formées d'une vitre intermédiaire et chacune des vitres extérieures est reliée à la vitre intermédiaire par un écarteur (32).

2. Structure de paroi (1) selon la revendication précédente, dans laquelle la partie de maintien (33) peut être placée entre des structures de planches (21) situées de chaque côté.

3. Structure de paroi (1) selon l'une des revendications précédentes, dans laquelle la structure de paroi (1) présente un ou plusieurs accessoires de montage (40), le ou les accessoires de montage (40) pouvant être fixés sur la sous-structure (2) et/ou sur la structure de planches (21), la partie de maintien (33) du vitrage composite (3) étant maintenue sur le ou les accessoires de montage (40) dans la paroi.

4. Structure de paroi (1) selon la revendication 3, dans laquelle le ou les accessoires de montage (40) sont configurés comme moyens de maintien (4) servant à fixer le vitrage composite (3) sur la sous-structure (2), la ou les parties de maintien (33) du vitrage composite (3) pouvant être fixées dans le moyen de maintien (4) et/ou le ou les accessoires de montage (40) étant configurés comme corps de maintien (43) servant à fixer le vitrage composite (3) sur la sous-structure (2) et la ou les parties de maintien (33) du vitrage composite (3) reposant sur le corps de maintien (43) .

5. Structure de paroi (1) selon l'une des revendications précédentes, dans laquelle la vitre intermédiaire est une vitre pare-feu.

6. Structure de paroi (1) selon l'une des revendications précédentes, dans laquelle une pâte d'étanchéité (22) est disposée entre le vitrage composite (3) et la sous-structure (2).

7. Structure de paroi (1) selon l'une des revendications précédentes, dans laquelle le vitrage composite (3) peut être adapté à la sous-structure (2) à l'aide de la structure de planches (21) .

8. Structure de paroi (1) selon l'une des revendications précédentes, dans laquelle la partie de maintien (33) est recouverte au moins en partie par la structure de planches (21).

9. Procédé de fabrication d'une structure de paroi (1) dotée d'une zone de passage de la lumière et d'une paroi délimitant la zone de passage de la lumière, le procédé comprenant les étapes qui consistent à :
- prévoir une sous-structure (2) et une structure de planches (21),
- prévoir un vitrage composite (3) présentant au moins deux vitres extérieures (31), au moins un écarteur (32) qui relie l'une à l'autre les vitres extérieures et une ou plusieurs parties de maintien (33),
- fixer l'élément de fixation (41) sur la sous-structure (2),
- insérer le vitrage composite (3) dans une zone de passage de la lumière de la structure de paroi (1),
- fixer la structure de planches (21) sur la sous-structure (2),
le vitrage composite (3) étant disposé essentiellement à chant par rapport à la structure de planches (21) de la sous-structure (2),
**caractérisé en ce que**
la ou les parties de maintien (33) sont formées d'une vitre intermédiaire et chacune des vitres extérieures est reliée à la vitre intermédiaire par un écarteur (32).

10. Procédé selon la revendication 9, dans lequel un ou plusieurs accessoires de montage (40) sont préparés dans le cadre d'une étape supplémentaire, le ou les accessoires de montage (40) étant fixés sur la sous-structure (2) et/ou sur la structure de planches (21), la partie de maintien (33) du vitrage composite (3) ayant été inséré étant maintenue sur le ou les accessoires de montage (40) dans la paroi.

11. Procédé selon la revendication 10, dans lequel les ou les accessoires de montage (40) sont configurés comme moyens de maintien (4) et le ou les moyens de maintien (4) présentent un élément de fixation (41) destiné à être fixé sur la sous-structure (2) et un ou plusieurs éléments de maintien (42) servant à fixer le vitrage composite (3) sur la partie de maintien (31), l'élément de fixation (41) étant fixé sur la sous-structure (2) et la ou les parties de maintien (31) dans l'élément de maintien.

12. Procédé selon l'une des revendications 10 et 11, dans lequel le ou les accessoires de montage (40) sont configurés comme corps de maintien (43) et le ou les corps de maintien (43) sont fixés sur la sous-structure, la partie de maintien (31) est placée sur le corps de maintien (43) lorsque le vitrage composite (3) est inséré dans une zone de passage de la lumière de la structure de paroi (1).

13. Procédé selon l'une des revendications 9 à 12, dans lequel une pâte d'étanchéité (22) est placée entre la sous-structure (2) et le vitrage composite (3) dans une étape supplémentaire.

14. Procédé selon l'une des revendications 9 à 13, dans lequel la partie de maintien (33) est formée sur au moins un côté du vitrage composite.
